# EUROPÄISCHE PATENTSCHRIFT

(11) **EP 1 724 403 B1**
(45) Veröffentlichungstag und Bekanntmachung des Hinweises auf die Patenterteilung: **11.03.2020**
(21) Anmeldenummer: 06113128.0
(22) Anmeldetag: 26.04.2006
(51) Int. Cl.: E03D 1/012

(54) **Spülkasten mit einem Deckel**
Cistern with cover
Réservoir de chasse d'eau avec couvercle

(30) Priorität: 02.05.2005 DE 102005020752
(43) Veröffentlichungstag der Anmeldung: 22.11.2006
(73) Patentinhaber: GROHEDAL Sanitärsysteme GmbH, 32457 Porta Westfalica (DE)
(72) Erfinder: Fuchs, Norbert, 32425 Minden (DE); Korte, Hermann, 32534 Bad Oeynhausen (DE)
(74) Vertreter: Ziegler, Thomas

(56) Entgegenhaltungen:
- DE-U1- 20 018 835
- FR-A1- 2 762 025
- FR-A1- 2 819 835
- US-A1- 2001 042 265
- US-B1- 6 637 041

## Beschreibung

Die vorliegende Erfindung betrifft einen Spülkasten mit einem Deckel.

Bei einer bekannten Ausbildung sind der Deckel und die Betätigungsvorrichtung mittels eines am Ablaufventil angeordneten Gewinderohres gehalten. Hierbei muss jedoch das Gewinderohr jeweils auf die im Handel erhältlichen, verschiedene Abmessungen aufweisenden Spülkästen abgelängt werden, was aufwendig ist. Darüber hinaus müssen auch die in der Schraubhülse angeordneten Betätigungstasten entsprechend angepasst werden.

Aus der FR 2 819 835 ist ein Spülmechanismus für einen Toilettenspülkasten bekannt, der darauf eingerichtet ist, das Abfließen von zwei unterschiedlichen Wasservolumina aus dem zuvor gefüllten Spülkasten durch Einwirken auf mindestens einen Betätigungsknopf zu ermöglichen. Dabei ist der Mechanismus vom Spülkasten umgeben und weist ein Überlaufrohr auf, das an seinem unteren Ende mit einem Abdichtventil versehen ist. Das Abdichtventil und der zugehörige Mechanismus sind über zwei Streben mit einem Bedienknopf, welcher in einem Deckel des Spülkastens angeordnet ist, verbunden. Die dabei verwendeten Streben sind über Rastmittel in unterschiedlichen Abständen festlegbar. Der Mechanismus kann als Ganzes federnd gegen den Deckel festgezogen werden.

Auch aus der DE 200 18 835 U1. der US 6 637 041 B1, der US 2001/042265 A1 oder der FR 2 762 025 A1 sind ähnliche Spülkästen bekannt.

Der Erfindung liegt die Aufgabe zugrunde die Betätigungsvorrichtung so auszubilden, dass bei Spülkästen mit unterschiedlichen Abmessungen der Deckel mit relativ einfachen Mitteln sicher in seiner Abdeckposition auf dem Spülkasten gehalten wird. Hierbei gehört es mit zur Aufgabe, Mittel vorzuschlagen, mit denen die Betätigungsvorrichtung an verschiedenen Deckeln mit unterschiedlicher Dicke problemlos befestigt werden kann.

Diese Aufgabe wird bei einem erfindungsgemäßen Spülkasten gemäß den Merkmalen des Anspruchs 1 gelöst. Vorteilhafte Ausgestaltungen der Erfindung sind in den abhängigen Ansprüchen angegeben.

Dadurch, dass an dem Gehäuse oder dem Gegestück wenigstens eine Halterung für eine Strebe ausgebildet ist, die in der Länge variabel mit dem Ablaufventil verbindbar ist, ist der Deckel in Kombination mit den übrigen Merkmalen sicher und federelastisch auf dem Spülkasten gehalten.

Mit den vorgeschlagenen erfindungsgemäßen Maßnahmen kann die Verbindung des Deckels mit dem am Boden des Spülkastens angeordneten Ablaufventil erheblich vereinfacht werden, da eine individuelle Ablängung eines Gewinderohres entfallen kann.

Zweckmäßig werden dabei zwei als Zugstangen wirkende diametral gegenüberliegend angeordnete Streben vorgesehen.
Die Streben sind dabei unmittelbar am Gehäuse der Betätigungsvorrichtung an gegenüberliegend angeordneten Aufnahmen mit einem entsprechenden Formstück aufgesteckt werden, wobei die gegenüberliegenden Endbereiche der Streben mit dem Auflegen des Deckels auf den Spülkasten in Rastaufnahmen am Ablaufventil eingesteckt werden können. Dabei sind die Rastaufnahmen so ausgebildet, dass sie ein Einschieben der Streben ermöglichen aber ein Herausziehen verhindern.

Weiterhin wird zur Anpassung an unterschiedlich dicke Deckel des Spülkastens ein federelastisches Ausgleichselement zwischen der Unterseite des Deckels und des Gehäuses bzw. des Gegenstückes angeordnet, der Art, dass die Einschraubtiefe der Schraubhülse in das Gehäuse unabhängig von der Dicke des Deckels gleich bleibt, so dass eine besondere Anpassung von Betätigungstasten der Betätigungseinrichtung nicht mehr erforderlich ist.

Bei der Erfindung weist das Gehäuse ein Zentralgehäuse auf, das ringförmig von einem Ringkörper umgeben ist, wobei der Ringkörper mit zwei diametral gegenüberliegenden Blattfedern axial verschieblich mit dem Zentralgehäuse verbunden ist.

Bevorzugt sind dabei diametral gegenüberliegend an dem Ringkörper Vorsprünge angeformt, auf die jeweils eine Strebe mit einem Formkörper radial aufschiebbar ist, wobei an den Vorsprüngen federnde Zungen ausgebildet sind, die in der Stecklage in entsprechende Ausnehmungen im jeweiligen Formstück einfassen und die Strebe in der Stecklage sichern. Hierbei werden zweckmäßig an der dem Deckel zugekehrten Stirnseite des Ringkörpers federnde Zungen ausgebildet, mit denen der Längenunterschied zwischen den einzelnen Raststufen der Streben zum Deckel des Spülkastens ausgeglichen werden kann.

Die einzelnen Streben werden dabei vorteilhaft aus zwei Teilen zusammengefügt, wobei ein Teil der Strebe an dem Ablaufventil ausgebildet ist, während der andere Teil mit dem zum Formstück gegenüberliegenden Ende in jeweils eine an der am Ablaufventil befestigten Strebe ausgebildeten Muffe einschiebbar ist. Dabei weist die Muffe eine federnde Zunge auf, die mit einer Verzahnung an dem anderen Teil der Strebe zusammenwirkt, der Art, dass der dem Formstück gegenüberliegende Endbereich jeweils in eine Muffe einschiebbar ist und mit der federnden Zunge gestuft verrastbar ist. Zweckmäßig kann dabei eine sägenzahnartige Verzahnung eingesetzt werden, die ein Einschieben des einen Teils der Strebe in die Muffe des anderen Teils der Strebe ermöglicht aber ein Herausziehen verhindert.

Vorteilhaft wird der Ringkörper mit den federnden Zungen, den Blattfedern und dem Zentralgehäuse einstückig aus Kunststoff hergestellt.

Das technische Umfeld und Ausführungsbeispiele der Erfindung sind in der Zeichnung dargestellt und werden im Folgenden näher beschrieben. Es zeigt in der Zeichnung
- Fig. 1: zur Erläuterung des technischen Umfeldes der Erfindung einen Spülkasten mit lösbarem Deckel sowie eine Betätigungsvorrichtung und ein Ablaufventil in schematischer Darstellung, teilweise geschnitten, nicht vom Anspruch 1 gedeckt,
- Fig. 2: einen Teil eines erfindungsgemäßen Spülkastens mit darin angeordnetem Ablaufventil und Betätigungseinrichtung,
- Fig. 3: einen Teil des in Fig. 2 dargestellten Spülkastens in vergrößerter Darstellung,
- Fig. 4: das in Fig. 3 dargestellte Gehäuse in Perspektivansicht und
- Fig. 5: das in Fig. 4 gezeigte Gehäuse in Seitenansicht in Richtung des Pfeils V.

Der Einfachheit halber sind bei den Ausführungsbeispielen in der Zeichnung gleiche oder entsprechende Elemente mit jeweils gleichen Bezugszeichen versehen.

In Fig. 1 ist ein Spülkasten 1 gezeigt, in dessen Boden 11 ein Ablaufventil 2 in einer Öffnung befestigt ist. An einem Anschlussstutzen 21 des Ablaufventils 2 kann eine in der Zeichnung nicht dargestellte Spülleitung für ein WC angeschlossen werden. Der Spülkasten 1 wird von einem in der Zeichnung nicht dargestellten schwimmergesteuerten Zulaufventil bis zu einem bestimmten Niveau mit Spülwasser gefüllt.
Der Spülkasten 1 ist mit einem Deckel 10 verschlossen. An der Außenseite des Deckels 10 ist eine Schraubhülse 31 angeordnet, die mit einem rohrförmigen Zapfen eine Öffnung im Deckel 10 durchdringt und mit einem Schraubstutzen eines Gehäuses 30 einer Betätigungsvorrichtung 3 verschraubt ist. Die Schraubhülse 31 wird dabei bis zum Anschlag am Gehäuse 30 aufgeschraubt, wobei die verschiedenen Wandstärken bei dem im Handel erhältlichen Spülkästen mit einem federelastischen Formkörper 6 aus Moosgummi ausgeglichen wird. In der Schraubhülse 431 ist eine für die Druckbetätigung von außen zugängliche Taste 32 angeordnet. Bei einer Betätigung der Taste 32 wird ein Fluid, z.B. Luft oder Wasser über eine Fluidleitung 5 einem in der Zeichnung nicht dargestellten Ventilheber am Ablaufventil 2 zugeführt, so dass dieses in eine Offenstellung bewegt wird und das im Spülkasten 1 vorhandenes Spülwasser für die WC-Spülung freigegeben wird. Diametral gegenüberliegend sind im Gehäuse 30 zwei Aufnahmen 33 ausgebildet, in die jeweils eines Strebe 4a,4b mit einem Formstück 40a einschiebbar ist. Jede der beiden Streben 4a,4b ist im Anschluss an das Formstück 40a mit blattfederartigen Biegungen 44 versehen, an die sich ein grades Endstück anschließt, das in jeweils eine Rastaufnahme 20 am Ablaufventil 2 einsteckbar und verrastbar ist. Mit Hilfe der blattfederartigen Biegungen 44 kann die z.B. durch eine Verzahnung an den Streben 4a,4b verursachte stufenartige Verrastung kompensiert werden.
Die Betätigungsvorrichtung 3 kann mit Hilfe des Formstückes 6 an die im Handel erhältlichen Deckel mit unterschiedlicher Dicke problemlos angepasst werden. Mit den beiden parallel angeordneten Streben 4a,4b kann außerdem der jeweilige Deckel 10 auf die unterschiedlichen im Handel erhältlichen Spülkästen fixiert werden.

Bei dem in Fign. 2 bis 5 dargestellten Ausführungsbeispiel gemäss der Erfindung ist ein abgewandeltes Gehäuse 30 der Betätigungsvorrichtung 3 dargestellt. Das Gehäuse 30 wird dabei aus einem Zentralgehäuse 300 und einem Ringkörper 35 gebildet, wobei das Zentralgehäuse 300 mit dem Ringkörper 35 über zwei diametral gegenüberliegend angeordneten, etwa s-förmigen Blattfedern 350 verbunden ist. Aus dem Zentralgehäuse 300 steht ein Schraubstutzen 36 vor, auf den die Schraubhülse 31 bis zum Anschlag an der Stirnseite des Zentralgehäuses 300 aufschraubbar ist.
Am Ringkörper 35 sind zwei diametral gegenüberliegende, radiale Vorsprünge 330 angeformt. Jeder Vorsprung ist aus zwei gegenläufig aneinandergereihten U-Profilen gebildet, wie es insbesondere aus Fig. 5 der Zeichnung zu entnehmen ist. Im jeweiligen Basisteil der beiden U-Profile ist jeweils eine federnde Rastzunge 331 ausgebildet. Auf die Vorsprünge 330 wird jeweils eine Strebe 4a,4b mit einem Formstück 40b radial aufgesteckt, wie es insbesondere aus Fig. 3 der Zeichnung zu entnehmen ist. Zur Sicherung in der Stecklage sind in den Formstücken 40b Ausnehmungen 401 vorgesehen, in die in der Stecklage jeweils eine federnde Rastzunge 331 einfasst und ein radiales Herausziehen verhindert.

Außerdem sind an der dem Deckel 10 zugekehrten Stirnseite des Ringkörpers 35 zwei diametral gegenüberliegende, federnde Zungen 34 angeformt, wie es insbesondere aus Fig. 4 und Fig. 3 der Zeichnung zu entnehmen ist.

Das Gehäuse 30, bestehend aus dem Zentralgehäuse 300, dem Ringkörper 35, den Blattfedern 350 und den Federzungen 34 ist einstückig aus Kunststoff im Spritzgießverfahren hergestellt.

Die Streben 4a,4b bestehen jeweils aus einem ersten Teil 41a und einem zweiten Teil 41b, wie es insbesondere aus Fig. 2 der Zeichnung zu entnehmen ist. Der Teil 41b der beiden Streben ist mit dem Ablaufventilgehäuse des Ablaufventils 2 verbunden und trägt an seinem vorstehenden Ende eine Muffe 42, die jeweils eine federnde Rastnase 420 aufweist. Der zugehörige andere Teil 41a der beiden Streben trägt eine Verzahnung 43, wie es insbesondere aus Fig. 3 der Zeichnung zu entnehmen ist. Da jeweils ein Teil 41a in jeweils eine Muffe 42 beliebig tief einschiebbar aber nicht wieder herausziehbar sein soll, ist die Verzahnung sägezahnartig ausgebildet, wobei auch die Rastnase 420 entsprechend sägezahnartig ausgebildet ist.

Bei der Installation des Deckels 10 auf den Spülkasten 1 werden zunächst die Teile 41a der beiden Streben 4a,4b mit dem Formstück 40b auf die Vorsprünge 330 radial bis zur Verrastung aufgeschoben. Außerdem wird die Betätigungsvorrichtung 3 mit der Fluidleitung 5 verbunden. Sodann wird die Betätigungsvorrichtung 3 mit der Schraubhülse 31 lose mit dem Deckel 10 verbunden. Danach wird der Deckel mit den an der Betätigungseinrichtung 3 angeordneten Teilen 41a der Streben 4a,4b in die Muffen 42 der Teile 41b der Streben 4a,4b eingeschoben bis der Deckel in seiner Abdeckposition auf dem Spülkasten 1 liegt. Danach wird die Schraubhülse 31 auf den Schraubstutzen 36 des Zentralgehäuses 300 bis zum Anschlag aufgeschraubt. Hierbei verursachen zunächst die beiden schwächer ausgelegten Federzungen 34, dass die beiden Teile 41a der Streben 4a,4b soweit aus den beiden Muffen 42 herausgezogen werden, bis die Rastnasen (420) an jeweils einer Zahnfläche der Verzahnung (43) zur Anlage gelangen. Danach werden die beiden stärker ausgelegten s-förmigen Blattfedern 350 bis zur Anlage der Schraubhülse 31 an der Stirnseite des Zentralgehäuses 300 weiter verformt. Hierdurch kann von den beiden Streben 4a,4b über die beiden Blattfedern 350, das Zentralgehäuse 300 und die Schraubhülse 31 der Deckel 10 spielfrei mit dem Gehäuse des Ablaufventils 2 verbunden werden. Der Deckel 10 kann nur vom Spülkasten 1 gelöst werden, wenn zunächst die Schraubhülse 31 von dem Schraubstutzen 36 des Zentralgehäuses 300 abgeschraubt wird.

## Patentansprüche

1. Spülkasten (1) mit einem Deckel (10), für ein WC,
wobei eine Betätigungsvorrichtung (3) für ein am Boden des Spülkastens (1) angeordnetes Ablaufventil (2) vorgesehen ist und eine Strebe (4a, 4b) aufweist, wobei die Betätigungsvorrichtung mit einer
von aussen einsetzbaren, den Deckel (10) in seiner Öffnung wenigstens zum Teil durchgreifenden Schraubhülse (31) und
einem an der Innenseite
des Deckels (10)
angeordneten Gehäuse (30) der Betätigungsvorrichtung (3) befestigt ist, wobei an dem Gehäuse (30) wenigstens eine Halterung für die Halterung für eine Strebe (4a, 4b) ausgebildet ist, die in der Länge variabel durch eine Verzahnung (43) für eine gestufte Verrastung mit dem Ablaufventil (2) verbindbar ist, so dass der Deckel (10) sicher auf dem Spülkasten (1) gehalten ist, wobei weiter zwischen der Unterseite des Deckels (10) und dem Gehäuse (30) ein federelastisches Ausgleichselement angeordnet ist, so dass die Einschraubtiefe der Schraubhülse (31) in das Gehäuse (30) unabhängig von der Dicke des Deckels (10) gleich bleibt und somit eine Anpassung von wenigstens einer Taste (32) in der Schraubhülse (31) entfallen kann, wobei als federelastisches Ausgleichselement wenigstens zwei diametral gegenüberliegende Federzungen (34) am Gehäuse (30) der Betätigungsvorrichtung (3) angeordnet sind, **dadurch gekennzeichnet,** radiale Vorsprünge (330) an einem Ringkörper (35) des Gehäuses (30) ausgebildet sind, der einerseits über zwei diametral gegenüberliegend angeordnete Blattfedern (350) mit einem Zentralgehäuse (300) der Betätigungsvorrichtung (3) und andererseits mit zwei diametral gegenüberliegenden Federzungen (34) an dem Deckel (10) anliegt, so dass die gestufte Verrastung federelastisch kompensiert ist.

2. Spülkasten nach Anspruch 1, **dadurch gekennzeichnet, dass** zwei diametral gegenüberliegende Halterungen mit radialen Vorsprüngen mit Streben (4a, 4b) am Ringkörper (35) vorgesehen sind.

3. Spülkasten nach Anspruch 1 oder 2, **dadurch gekennzeichnet, dass** am Ringkörper (35) wenigstens eine Aufnahme (33) ausgebildet ist, an der wenigstens eine Strebe (4a, 4b) mit einem Formstück (40b) befestigbar ist.

4. Spülkasten nach Anspruch 3, **dadurch gekennzeichnet, dass** die Aufnahme aus zwei diametral gegenüberliegend angeordneten radialen Vorsprüngen (330) besteht, die aus zwei gegenläufig aneinandergereihten U-Profilen gebildet sind, wobei in dem jeweiligen Basisteil der beiden U-Profile eine federnde Rastzunge (331) ausgebildet ist, die in der Stecklage an dem Formstück (40b) in eine entsprechende Ausnehmung (401) einfasst.

5. Spülkasten nach einem der Ansprüche 2 bis 4, **dadurch gekennzeichnet, dass** jede Strebe (4a, 4b) aus einem am Gehäuse des Ablaufventils (2) befestigten Teil (41b) und einem am Ringkörper (35) befestigten Teil (41a) besteht, wobei ein Teil (41b) am vorstehenden Ende eine Muffe (42) trägt, in die der andere Teil (41a) einschieb- und in der Stecklage verrastbar ist.

6. Spülkasten nach Anspruch 5, **dadurch gekennzeichnet, dass** in der Muffe (42) jeweils eine federnde Rastnase (420) ausgebildet ist, die jeweils mit der Verzahnung (43) an dem anderen Teil (41a) eine Verrastung bewirkt.

7. Spülkasten nach Anspruch 6, **dadurch gekennzeichnet, dass** die Verzahnung (43) sägezahnartig ausgebildet ist, die ein wahlweises Ineinanderschieben ermöglicht aber ein Herausziehen verhindert.

## Claims

1. A cistern (1) with a cover (10) for a toilet, wherein an actuation device (3) is provided for a drain valve (2) arranged on the bottom of the cistern (1) and has a strut (4a, 4b), wherein the actuation device is fastened with a threaded sleeve (31) insertable from outside and extending at least partially through the cover (10), in the opening thereof, and with a housing (30) of the actuation device (3) arranged on the inside of the cover (10), wherein at least one bracket is formed on the housing (30) for a strut (4a, 4b), which is variable in length and connectable, by means of toothing (43) for a stepped snap-in connection, to the drain valve (2) such that the cover (10) is held securely on the cistern (1), wherein furthermore an elastic compensation element is arranged between the underside of the cover (10) and the housing (30) such that the depth to which the threaded sleeve (31) is screwed into the housing (30) remains the same regardless of the thickness of the cover (10) and an adaptation of at least one button (32) in the threaded sleeve (31) is thus unnecessary, wherein at least two diametrically opposed spring tongues (34) are arranged on the housing (30) of the actuation device (3) as an elastic compensation element, **characterized in that** radial projections (330) are formed on a ring body (35) of the housing (30), which body abuts via two diametrically opposite leaf springs (350) with a central housing (300) of the actuation device (3) and with two diametrically opposite spring tongues (34) on the cover (10) such that the stepped snap-in connection is elastically compensated.

2. The cistern according to Claim 1, **characterized in that** two diametrically opposite brackets with radial projections with struts (4a, 4b) are provided on the ring body (35).

3. The cistern according to Claim 1 or 2, **characterized in that** at least one mount (33), to which at least one strut (4a, 4b) can be fixed with a molded piece (40b), is formed on the ring body (35).

4. The cistern according to Claim 3, **characterized in that** the mount consists of two diametrically oppositely arranged radial projections (330), which are formed from two U-profiles opposingly aligned with each other, wherein an elastic latch tongue (331), which engages in a corresponding recess (401) on the molded piece (40b) in the inserted position, is formed in the respective base parts of the two U-profiles.

5. The cistern according to any one of Claims 2 to 4, **characterized in that** each strut (4a, 4b) consists of a part (41b) fixed to the housing of the drain valve (2) and a part (41a) fixed to the ring body (35), wherein one part (41b) bears, on the projecting end, a bushing (42), into which the other part (41a) can be inserted and snapped in in the inserted position.

6. The cistern according to Claim 5, **characterized in that** a spring catch (420) is formed in the bushing (42) in each case, said catch forming a snap-in connection with the toothing (43) on the other part (41a) in each case.

7. The cistern according to Claim 6, **characterized in that** the toothing (43) is of sawtooth-like configuration, which permits a selective pushing-in but prevents a pulling out.

## Revendications

1. Réservoir de chasse-d'eau, (1), pourvu d'un couvercle (10), pour un WC, un dispositif d'actionnement (3) étant prévu pour une soupape d'écoulement (2) placée sur le fond inférieur du réservoir de chasse-d'eau (1) et comportant une entretoise (4a, 4b), le dispositif d'actionnement étant fixé par une douille filetée (31) insérable par l'extérieur, traversant au moins en partie le couvercle (10) par son orifice et par un boîtier (30) du dispositif d'actionnement (3) placé sur la face intérieure du couvercle (10), sur le boîtier (30) étant conçue au moins une attache pour une entretoise (4a, 4b), qui en étant variable en longueur est susceptible d'être reliée par une denture (43) destinée à un enclenchement étagé avec la soupape d'écoulement (2), de telle sorte que le couvercle (10) soit maintenu en toute sécurité sur le réservoir de chasse-d'eau (1), par ailleurs entre la face inférieure du couvercle (10) et le boîtier (30) étant placé un élément compensateur élastique, de sorte que la profondeur de vissage de la douille filetée (31) dans le boîtier (30) reste la même, indépendamment de l'épaisseur du couvercle (10) et qu'ainsi une adaptation d'au moins un bouton-poussoir (32) dans la douille filetée (31) puisse être supprimée, en tant qu'élément compensateur élastique, au moins deux languettes élastiques (34) diamétralement opposées étant placées sur le boîtier (30) du dispositif d'actionnement (3), **caractérisé en ce que** des saillies radiales (330) sont conçues sur un organe annulaire (35) du boîtier (30), qui d'une part est adjacent à un boîtier central (300) du dispositif d'actionnement (3) par l'intermédiaire de deux ressorts à lames (350) placés en opposition diamétrale et d'autre part, est adjacent au couvercle (10) par l'intermédiaire de deux languettes élastiques (34) diamétralement opposées, de telle sorte que l'enclenchement étagé soit élastiquement compensé.

2. Réservoir de chasse-d'eau selon la revendication 1, **caractérisé en ce que** deux attaches diamétralement opposées pourvues de saillies radiales dotées d'entretoises (4a, 4b) sont prévues sur le corps annulaire (35).

3. Réservoir de chasse-d'eau selon la revendication 1 ou 2, **caractérisé en ce que** sur le corps annulaire (35) est conçu au moins un logement (33) sur lequel au moins une entretoise (4a, 4b) est susceptible d'être fixée avec une pièce moulée (40b).

4. Réservoir de chasse-d'eau selon la revendication 3, **caractérisé en ce que** le logement est constitué de deux saillies (330) radiales, placées en étant diamétralement opposées, qui sont formées de deux profilés en forme de U, juxtaposés à contresens, dans la partie de base respective des deux profilés en U étant conçue une languette d'enclenchement (331) élastique, qui en position emboîtée sur la pièce moulée (40b), s'engage dans un évidement (401) correspondant.

5. Réservoir de chasse-d'eau selon les revendications 2 à 4, **caractérisé en ce que** chaque entretoise (4a, 4b) est constituée d'une pièce (41b) fixée sur un corps de la soupape d'écoulement (2) et d'une pièce (41a) fixée sur le corps annulaire (35), une pièce (41b) comportant sur l'extrémité saillante un manchon (42) dans lequel l'autre pièce (41a) est insérable et enclenchable dans la position emboîtée.

6. Réservoir de chasse-d'eau selon la revendication 5, **caractérisé en ce que** dans le manchon (42) est conçu respectivement un ergot d'enclenchement (420) élastique, qui provoque respectivement un enclenchement avec la denture (43) sur l'autre pièce (41a).

7. Réservoir de chasse-d'eau selon la revendication 6, **caractérisé en ce que** la denture (43) est conçue en dents de scie, en permettant une insertion réciproque sélective, mais en empêchant un retrait.
